# EUROPÄISCHE PATENTSCHRIFT

(11) **EP 1 916 927 B1**
(45) Veröffentlichungstag und Bekanntmachung des Hinweises auf die Patenterteilung: **17.06.2009**
(21) Anmeldenummer: 06754643.2
(22) Anmeldetag: 30.06.2006
(51) Int. Cl.: A47F 1/12, E06B 9/62

(54) **ZIGARETTENTRÄGER**
CIGARETTE RACK
SUPPORT DE PAQUETS DE CIGARETTES

(30) Priorität: 19.07.2005 DE 102005034152
(43) Veröffentlichungstag der Anmeldung: 07.05.2008
(73) Patentinhaber: Wanzl Metallwarenfabrik GmbH, 89336 Leipheim (DE)
(72) Erfinder: HANDERER, Manfred, 89368 Winterbach (DE)
(86) Internationale Anmeldenummer: PCT/EP2006/006403
(87) Internationale Veröffentlichungsnummer: WO 2007/009571

(56) Entgegenhaltungen:
- DE-U1- 20 214 425
- FR-A- 2 621 069

## Beschreibung

Die Erfindung bezieht sich auf einen Zigarettenträger für SB-Geschäfte mit den Merkmalen im Oberbegriff des Hauptanspruchs.

Zigarettenträger dieser Art finden sich in Kassenzonen von SB-Geschäften. Vorzugsweise sind sie dort an oder unmittelbar vor Kassentischen angeordnet. Solche Zigarettenträger weisen meist, um Inventurdifferenzen zu vermeiden, Verschlussgitter auf. Kunden können an diesen Zigarettenträgem Zigarettenschachteln und Zigarettenpackungen entnehmen. Hierfür sind die Verschlussgitter jeweils geöffnet. Ein solcher Zigarettenträger ist beispielsweise aus der deutschen Gebrauchsmusterschrift DE 202 14 425 U1 bekannt.

Die Aufgabe der vorliegenden Erfindung liegt darin, einen besseren Zigarettenträger aufzuzeigen.

Die Erfindung löst diese Aufgabe mit den Merkmalen im Hauptanspruch.

Jede Antriebseinheit weist genügend Platz für die Aufnahme wenigstens eines Verstärkungsmittels auf.

Durch die Verstärkung der Antriebseinheit mittels eines Verstärkungsmittels ist das Halten des Verschlussgitters an einer gewünschten Position gewährleistet. Das Verschlussgitter ist vorteilhafterweise selbsttätig mittels einer an der der Kasse vorgesehenen Steuerung zu öffnen, zu schließen oder an einer bestimmten Höhe zu halten. Unter Umständen ist ein Halt an einer bestimmten Höhe oder ein "Not Halt" des Verschlussgitters notwendig. Dies kann durch die Kassiererin von der Kasse ausgelöst werden. Das Einhalten einer bestimmten Höhe falls notwendig einer "Not Halt"-Position kann mittels der Verstärkung der Antriebseinheit erreicht werden.

Die Antriebseinheit ist für das Öffnen, Schließen und Halten des Verschlussgitters vorgesehen. Durch eine Verstärkung der Antriebseinheit kann unter Umständen sogar der Antrieb in seiner Leistung verringert werden. Im Falle einer mechanischen Verstärkung und einer elektronisch betriebenen Antriebseinheit lässt sich zusätzlich der Energiebedarf des Antriebs reduzieren. Das erspart Kosten.

Nachfolgend ist die Erfindung anhand eines Ausführungsbeispiels näher erläutert. Es zeigt:
- Fig. 1: einen Zigarettenträger mit Einrichtungen und einer Antriebseinheit für ein Verschlussgitter sowie
- Fig. 2: einen Ausschnitt des in Fig. 1 dargestellten Zigarettenträgers mit einer Antriebseinheit und mit einem Verstärkungsmittel.

Fig. 1 zeigt einen Zigarettenträger 1 mit Einrichtungen 2 zum Aufnehmen und Nachschieben von Zigarettenschachteln, so genannten Schütten, und Einrichtungen 3 zum Aufnehmen und Nachschieben von Zigarettenpackungen, so genannten Vorschubschächten. Jeder Zigarettenträger 1 ist vorzugsweise von beiden Längsseiten sowohl für Kunden als auch für Mitarbeiter eines SB-Geschäftes zugänglich. Die Anzahl und die Anordnung der Einrichtungen 2, 3 ist frei wählbar. In einer bevorzugten Ausführung ist die Anzahl der Einrichtungen 2, 3 gleich und die Anordnung der Einrichtungen 2, 3 wie in Fig. 1 dargestellt, spiegelbildlich angeordnet. Die Einrichtungen 2 für die Zigarettenschachteln sind hierbei oberhalb der Einrichtungen 3 für die Zigarettenpackungen angeordnet.

Jeder Zigarettenträger weist an seiner Vorder- und Rückseite 4, 5 ein Verschlussgitter 6 auf. Das Verschlussgitter 6 ist ausschnittsweise in Fig. 2 dargestellt. Zum Antreiben jedes Verschlussgitters 6 ist wenigstens ein Antrieb 15 vorgesehen. Dieser ist zweckmäßigerweise unterhalb der Einrichtung 3 vorgesehen. Jeder Antrieb 15 ist an Aufnahmen 8 ortfest angeordnet. Der wenigstens eine vorzugsweise elektromotorisch wirkende Antrieb 15 treibt das Verschlussgitter 6 an. Jedes Verschlussgitter 6 ist in Bahnen 7 geführt, wobei die Bahnen 12 mit Krümmungsbereichen 11 ausgestatteten sind.

Jede Antriebseinheit 9 weist einen Antrieb 15, Antriebsräder 13 und Antriebsarme 14 auf. Die Antriebsräder 13 sind in den Krümmungsbereichen 11 der Bahnen 7 angeordnet. Der Antrieb 15 bewirkt eine Rotation der Antriebsräder 13 und der Antriebsarme 14, so dass das Verschlussgitter 6 in die gewünschte Höhe entlang der Bahnen 7 bewegt werden kann. Hierbei kann der Antrieb 15 beispielsweise durch einen Motor gebildet sein. Andere Antriebe sind auch denkbar.

Um das Verschlussgitter 6 in einer gewünschten Position zu halten, weist die Antriebseinheit 9 ein, in Fig. 2 näher dargestelltes, Verstärkungsmittel 10 auf. Das Verstärkungsmittel 10 kann mechanisch oder elektronisch angetrieben werden. Vorzugsweise ist das Verstärkungsmittel 10 in der Nähe des Antriebs 15 vorgesehen.

Das Verstärkungsmittel 10 muss in der Lage sein, die Energie beim Herunterlassen des Verschlussgitters 6 aufzunehmen und zu speichern. Weiterhin hat das Verstärkungsmittel 10 diese Energie beim Öffnen des Verschlussgitters wieder abzugeben.

Eine Feder 16 erfüllt diese Aufgabe. Federn haben die Eigenschaft sich unter der Einwirkung äußerer Kräfte elastisch zu verformen und die dabei aufgenommene Energie durch Rückfederung wieder abzugeben.

Daher weist das Verstärkungsmittel 10 in einer bevorzugten mechanischen Variante die Form einer Feder 16 auf. Vorzugsweise findet hierbei eine zylindrische Schraubendruckfeder aus Flachstahl Einsatz. Die Feder 16 weist hierbei Wicklungen 18 auf, die je nach Zustand eng aneinander liegen oder einen Abstand zueinander aufweisen.

Befindet sich das Verschlussgitter 6 in geschlossener Position und wird dann zum Öffnen heruntergelassen, spannt sich die Feder 16 durch die rotierende Bewegung der Antriebsräder 13 und der Antriebsarme 14. In diesem gespannten Zustand sind die Wicklungen 18 der Feder 16 ohne Abstand zueinander angeordnet. Bei erneutem Schließen des Verschlussgitters 6 kann durch die entgegengesetzte Rotationsrichtung der Antriebsräder 13 und der Antriebsarme 14 die in der Feder 16 gespeicherte Energie wieder abgegeben werden. Der Abstand zwischen den einzelnen Wicklungen 18 vergrößert sich wieder.

Das Verstärkungsmittel 10 ist, wie der Antrieb 15, an einer Aufnahme 12 mit dem Zigarettenträger 1 verbunden. Die Aufnahmen 8, 12 können auch durch eine Aufnahme sowohl für den Antrieb 15 als auch für das Verstärkungsmittel 10 gebildet sein.

Weiterhin muss die Möglichkeit gegeben sein, dass die Drehbewegung der Antriebsräder 13 und der Antriebsarme 14 auf das Verstärkungsmittel 10 übertragen werden kann. Eine ortsfeste Verbindung mit einem der Antriebsarme 14 auf der einen Seite und dem Antrieb 15 auf der anderen Seite ist bei dem Einsatz eines mechanischen Verstärkungsmittels 10 unabdingbar. Diese Verbindung kann beispielsweise durch eine Welle gebildet sein. Andere Verbindungen sind auch denkbar.

Vorzugsweise weist jedes Verstärkungsmittel 10, insbesondere die Feder 16, ein Gehäuse 17 auf. Dieses dient als Schutz der Feder 16, aber auch zur Sicherheit während der Bestückung oder der Wartung des Zigarettenträgers 1. Eine Verschmutzung der Feder 16 ist darüber hinaus gewährleistet. Das Gehäuse 17 kann aus den verschiedensten Materialien gebildet werden. Vorzugsweise ist das Gehäuse 17 aus einem durchsichtigen Material gefertigt.

Die Feder 16 besteht aus einem radialen Innenteil 19 mit einer inneren Öffnung 20 zur Aufnahme auf beispielsweise eine Welle. Um den äußeren Radius des Innenteils 19 ist eine Wicklung 18 angeordnet. Diese Wicklung 18 ist aus einem dauerbeständigen Material, vorzugsweise einem Federstahl, gebildet. Aber auch Nichteisenmetalle oder nichtmetallische Werkstoffe sind denkbar. Die Länge der Wicklung 18 und die Stärke des Flachdrahts 22 und somit der Durchmesser sind abhängig von der Länge der Bahnen 7 an denen das Verschlussgitter 6 geführt wird und von der Masse des Verschlussgitters 6 selbst. Vorzugsweise weist die Wicklung 18 eine Stabilisierung 21 auf. Diese kann beispielsweise in Form eines äußeren, verschlossenen Ringes gebildet sein. Andere Ausführungen sind auch denkbar.

In Fig. 2 ist eine vorteilhafte Anordnung des Verstärkungsmittels 10 an der Antriebseinheit 9 aufgezeigt. Das Verstärkungsmittel 10, insbesondere eine Feder 16, ist direkt neben dem Antrieb 15 angeordnet. Die Antriebsarme 14 befinden sich links vom Antrieb 15 und rechts von dem Verstärkungsmittel 10.

## Patentansprüche

1. Zigarettenträger für SB-Geschäfte mit einer Einrichtung (2) zum Aufnehmen und Nachschieben von Zigarettenschachteln, sowie einer Einrichtung (3) zum Aufnehmen und Nachschieben von Zigarettenpackungen, wobei der Zigarettenträger (1) durch wenigstens ein vorzugsweise elektromotorisch angetriebenes Verschlussgitter (6) verschließbar ist, wobei das Verschlussgitter (6) an Bahnen (7) geführt ist und wobei die wenigstens eine Antriebseinheit (9), die an einer Aufnahme (8) ortsfest angeordnet ist, das Verschlussgitter (6) auf eine gewünschte Höhen bringt, **dadurch gekennzeichnet, dass** die wenigstens eine Antriebseinheit (9) mit wenigstens einem Verstärkungsmittel zum Halten des Verschlussgitters an einer gewünschten Position (10) ausgestattet ist.

2. Zigarettenträger nach Anspruch 1 **dadurch gekennzeichnet, dass** die Antriebseinheit (9) Antriebsräder (13) und Antriebsarme (14) aufweist, wobei die Antriebsräder (13) jeweils an den Enden der Antriebsarme (14) angeordnet sind.

3. Zigarettenträger nach den Ansprüchen 1 oder 2 **dadurch gekennzeichnet, dass** das wenigstens eine Verstärkungsmittel (10) mechanisch oder elektronisch angetrieben ist.

4. Zigarettenträger nach einem der Ansprüche 1 bis 3 **dadurch gekennzeichnet, dass** das wenigstens eine Verstärkungsmittel (10) vorzugsweise durch eine Feder (16) gebildet ist.

5. Zigarettenträger nach einem der Ansprüche 1 bis 4 **dadurch gekennzeichnet, dass** das wenigstens eine Verstärkungsmittel (10) vorzugsweise in der Nähe des Antriebs (15) angeordnet ist.

6. Zigarettenträger nach einem der Ansprüche 1 bis 5 **dadurch gekennzeichnet, dass** das wenigstens eine Verstärkungsmittel (10), insbesondere die Feder (16), ein Gehäuse (17) aufweist.

7. Zigarettenträger nach einem der Ansprüche 1 bis 6 **dadurch gekennzeichnet, dass** die Wicklungen (18) der Feder (16) vorzugsweise aus Flachdraht (22) gebildet sind.

8. Verfahren zur Herstellung eines Zigarettenträgers mit einem Verstärkungsmittel **dadurch gekennzeichnet, dass** die bevorzugte Gestaltung des Verstärkungsmittels (10) in Form einer Feder (16), anhand der Länge der Bahnen (7) und/oder der Masse des Verschlussgitters (6) ausgelegt ist.

9. Verfahren zur Herstellung eines Zigarettenträgers mit einem Verstärkungsmittel nach Anspruch 8 **dadurch gekennzeichnet, dass** für das Verstärkungsmittel 10 ein Material zum Einsatz kommt, das die Anforderungen dauerbeständig erfüllt.

10. Verfahren zur Herstellung des Verstärkungsmittels nach Anspruch 9 **dadurch gekennzeichnet, dass** ein Federstahl Verwendung findet.

## Claims

1. A cigarette holder for self-service shops, comprising an arrangement (2) for holding and supplying packets of cigarettes and an arrangement (3) for holding and supplying cartons of cigarettes, wherein the cigarette holder (1) is closable by at least one closing grille (6) which is preferably driven by an electric motor, wherein the closing grille (6) is guided on tracks (7) and wherein the at least one drive unit (9), which is fixedly arranged on a mounting (8), moves the closing grille (6) to a desired height, **characterised in that** the at least one drive unit (9) is provided with at least one reinforcing means (10) for holding the closing grille in a desired position.

2. A cigarette holder according to claim 1, **characterised in that** the drive unit (9) has driving wheels (13) and driving arms (14), wherein the driving wheels (13) are each arranged at the ends of the driving arms (14).

3. A cigarette holder according to claim 1 or claim 2, **characterised in that** the at least one reinforcing means (10) is mechanically or electronically driven.

4. A cigarette holder according to any one of claims 1 to 3, **characterised in that** the at least one reinforcing means (10) is preferably formed by a spring (16).

5. A cigarette holder according to any one of claims 1 to 4, **characterised in that** the at least one reinforcing means (10) is preferably arranged in the vicinity of the drive (15).

6. A cigarette holder according to any one of claims 1 to 5, **characterised in that** the at least one reinforcing means (10), in particular the spring (16), has a housing (17).

7. A cigarette holder according to any one of claims 1 to 6, **characterised in that** the coils (18) of the spring (16) are preferably formed from flat wire (22).

8. A method of manufacturing a cigarette holder with a reinforcing means, **characterised in that** the preferred formation of the reinforcing means (10) as a spring (16) is designed on the basis of the length of the tracks (7) and/or the mass of the closing grille (6).

9. A method of manufacturing a cigarette holder with a reinforcing means according to claim 8, **characterised in that** a material which permanently meets the requirements is used for the reinforcing means (10).

10. A method of manufacturing the reinforcing means according to claim 9, **characterised in that** a spring steel is used.

## Revendications

1. Support de paquets de cigarettes destiné à des magasins en libre service, comportant un dispositif (2) de réception et de distribution de paquets de cigarettes et un dispositif (3) de réception et de distribution d'emballages de cigarettes, sachant que le support (1) de paquets de cigarettes peut être fermé par au moins une grille de fermeture (6), de préférence entraînée par un moteur électrique, sachant que la grille de fermeture (6) est guidée sur des rails (7), et sachant que l'unité d'entraînement au moins unique (9), qui est disposée à poste fixe sur un logement (8), amène la grille de fermeture (6) à une hauteur souhaitée, **caractérisé en ce que** la au moins une unité d'entraînement (9) est pourvue d'au moins un moyen de renforcement (10) pour maintenir la grille de fermeture (6) dans une position souhaitée.

2. Support de paquets de cigarettes selon la revendication 1, **caractérisé en ce que** l'unité d'entraînement (9) présente des roues d'entraînement (13) et des bras d'entraînement (14), sachant que les roues d'entraînement (13) sont respectivement disposées aux extrémités des bras d'entraînement (14).

3. Support de paquets de cigarettes selon la revendication 1 ou 2, **caractérisé en ce que** le au moins un moyen de renforcement (10) est entraîné mécaniquement ou électroniquement.

4. Support de paquets de cigarettes selon l'une des revendications 1 à 3, **caractérisé en ce que** le au moins un moyen de renforcement (10) est de préférence formé par un ressort (16).

5. Support de paquets de cigarettes selon l'une des revendications 1 à 4, **caractérisé en ce que** le au moins un moyen de renforcement (10) est de préférence disposé au voisinage de l'entraînement (15).

6. Support de paquets de cigarettes selon l'une des revendications 1 à 5, **caractérisé en ce que** le au moins un moyen de renforcement (10), en particulier le ressort (16), présente un boîtier (17).

7. Support de paquets de cigarettes selon l'une des revendications 1 à 6, **caractérisé en ce que** les enroulements (18) du ressort (16) sont de préférence formés de fil métallique plat (22).

8. Procédé de fabrication d'un support de paquets de cigarettes pourvu d'un moyen de renforcement, **caractérisé en ce que** la configuration préférentielle du moyen de renforcement (10) sous la forme d'un ressort (16) est dimensionnée à l'aide de la longueur des rails (7) et/ou de la masse de la grille de fermeture (6).

9. Procédé de fabrication d'un support de paquets de cigarettes pourvu d'un moyen de renforcement selon la revendication 8, **caractérisé en ce qu'**on utilise pour le moyen de renforcement (10) un matériau qui satisfait aux exigences de manière durable.

10. Procédé de fabrication du moyen de renforcement selon la revendication 9, **caractérisé en ce qu'**on utilise un acier à ressorts.
